# EUROPÄISCHE PATENTSCHRIFT

(11) **EP 1 413 400 B1**
(45) Veröffentlichungstag und Bekanntmachung des Hinweises auf die Patenterteilung: **23.04.2008**
(21) Anmeldenummer: 03020242.8
(22) Anmeldetag: 06.09.2003
(51) Int. Cl.: B25B 13/50, B25B 13/48, B25B 15/04, H01R 43/26

(54) **Werkzeug zum Festziehen oder zum Lösen von Kabel-Verschraubungen**
Tool for tightening or loosening of cable connectors
Outil pour serrer ou déserrer des connecteurs de cables

(30) Priorität: 24.10.2002 DE 20216419 U
(43) Veröffentlichungstag der Anmeldung: 28.04.2004
(73) Patentinhaber: Weidmüller Interface GmbH & Co. KG, 32760 Detmold (DE)
(72) Erfinder: Drewes, Martin, 33098 Paderborn (DE)
(74) Vertreter: Specht, Peter

(56) Entgegenhaltungen:
- US-A- 1 224 801
- US-A- 2 545 630
- US-A- 2 649 824
- US-A- 2 712 764
- US-A- 2 733 736
- US-A- 5 261 300

## Beschreibung

Die vorliegende Erfindung betrifft ein Werkzeug mit einem Antriebswerkzeug zum Festziehen oder zum Lösen von Kabel-Verschraubungen mit rundem Querschnitt, wobei die Längsachse des Antriebswerkzeuges im Anwendungsfalle parallel zur Längsachse eines zu verschraubenden Bauteiles verläuft.

Bei sogenannten Kabel-Verschraubungen, beispielsweise bei der Verschraubung von SAI-Leitungen mit im Querschnitt runden Schraubhülsen sind in der Praxis von einem entsprechenden Werkzeug zwei Forderungen zu erfüllen.

Zum einen muß das Werkzeug seitlich bzw. quer zur Längsachse einer Schraubhülse an diese ansetzbar und so beschaffen sein, daß ein Drehmoment auf die Schraubhülse übertragen werden kann.

Zum anderen muß das Werkzeug so beschaffen sein, daß lediglich ein geringer Freiraum im Umgebungsbereich der Schraubhülse genügt, um diese festzuziehen oder bei Bedarf auch zu lösen, da häufig eine Vielzahl derartiger Verschraubungen achsparallel zueinander vorhanden ist, so daß für die Verwendung von schraubenschlüsselartigen Werkzeugen kein Raum ist.

Aus der US-A-2 712 764 ist ein Werkzeug mit den Merkmalen des Gattungsbegriffes bekannt, welches zwar schon den Vorteil bietet, dass das Antriebswerkzeug im Anwendungsfalle parallel zur Achse eines verschraubenden Bauteiles verläuft, wodurch schon der Einsatz unter beengten Platzverhältnissen bedeutend verbessert wird, welches andererseits aber nur von oben auf ein zu verschraubendes Bauteil aufgeschoben werden kann, was insbesondere bei Anordnungen, bei denen viele Kabelverschrauben eng nebeneinander liegen, sehr hinderlich sein kann.

Aus der US-A-2 649 824 ist ein Werkzeug zum Verschrauben von runden Bauteilen bekannt, welches rohrzangenähnlich aufgebaut ist. Dabei weist dieses Werkzeug zwei gegeneinander verschwenkbare Schenkel auf, von denen einer eine Aufnahme für ein zu verschraubendes rundes Bauteil und der andere Schenkel ein Druckstück bildet, mittels dessen das zu verschraubende Bauteil an zwei winklig zueinander verlaufende Anlageflächen des ersten Schenkels anpressbar ist. Die Längsachse des Antriebswerkzeuges verläuft im Anwendungsfall lotrecht zur Längsachse des zu verschraubenden Bauteiles, so dass bei entsprechender Länge des Antriebswerkzeuges ein entsprechender Hebelarm gebildet ist, der eine feste Einklemmung des zu verschraubenden Bauteiles im eigentlichen Werkzeug ermöglicht und somit auch hohe Kräfte beim Anziehen oder Lösen erreichbar sind. Ein derartiges Werkzeug wäre aber für das Festziehen oder Lösen von Kabel-Verschraubungen schon allein aufgrund des hohen Platzbedarfes nicht einsetzbar.

Der vorliegenden Erfindung liegt die Aufgabe zugrunde, ein Werkzeug der gattungsgemäßen Art zu schaffen, welches sich durch einen einfachen Aufbau einerseits und durch einen äußerst geringen Platzbedarf für seine Betätigung andererseits auszeichnet.

Diese Aufgabe wird durch den Gegenstand des Anspruchs 1 gelöst.

Ein derartiges Werkzeug weist einen einfachen und aus wenigen Einzelteilen bestehenden Aufbau auf und zeichnet sich andererseits durch nur einen geringen Platzbedarf für seine Betätigung aus.

Die maulschlüsselartige, runde Aufnahme ermöglicht das seitliche Ansetzen des Werkzeuges auf ein zu verschraubendes oder zu lösendes rundes Bauteil. Der Klemmabschnitt des Knebels kann durch ein entsprechendes Antriebs-Werkzeug gegenüber dem Bügelteil gedreht und somit an das zu verschraubende oder zu lösende Bauteil angeklemmt werden. Hierdurch wird eine Drehmomentübertragung ohne weiteres möglich.

Durch das Antriebs-Werkzeug kann dann das gesamte Bügelteil mit dem angeklemmten, zu verschraubenden oder zu lösenden Bauteil um dessen Längsachse verdreht werden, ohne daß hierfür ein größerer Platzbedarf vonnöten ist. Somit können auch eng beieinander liegende Kabel-Verschraubungen bequem festgezogen oder auch gelöst werden.

Weitere Merkmale der Erfindung sind Gegenstand von Unteransprüchen.

Ausführungsbeispiele der Erfindung sind in den beigefügten Zeichnungen dargestellt und werden im folgenden näher beschrieben.

Es zeigen:
- Figur 1: eine perspektivische Darstellung eines erfindungsgemäßen Werkzeuges,
- Figur 2: eine Draufsicht auf ein erfindungsgemäßes Werkzeug nach dessen Ansetzen an ein zu verschraubendes Bauteil,
- Figur 3: eine perspektivische Darstellung des erfindungsgemäßen Werkzeuges nach Ansetzen eines zusätzlichen Antriebs-Werkzeuges,
- Figur 4: eine perspektivische Darstellung der Werkzeugkombination gemäß Figur 3 in einem praktischen Anwendungsfalle,
- Figuren 5a-5e: perspektivische Darstellungen des erfindungsgemäßen Werkzeuges während der Wechselphase vom Anwendungsfall des Festziehens zum Anwendungsfall des Lösens einer Kabel-Verschraubung,
- Figur 6: eine Draufsicht des teilweise demontierten Werkzeuges gemäß den Figuren 1 bis 5,
- Figur 7: eine der Figur 6 entsprechende Draufsicht auf ein Werkzeug nach einem weiteren Ausführungsbeispiel der Erfindung.

In den Zeichnungen ist mit dem Bezugszeichen 1 jeweils insgesamt ein Werkzeug zum Festziehen oder zum Lösen von Kabel-Verschraubungen - wie in Figur 4 dargestellt - bezeichnet. Das Werkzeug 1 benötigt zu seiner Betätigung ein Antriebs-Werkzeug 2, welches, wie Figur 3 zeigt, eine Schraubendreherform aufweist.

Das erfindungsgemäße Werkzeug 1 besteht aus einem Bügelteil 3 mit einer maulschlüsselartigen, im wesentlichen runden Aufnahme 4 zur Aufnahme eines zu verschraubenden, runden Bauteiles, beispielsweise einer Schraubhülse 5. Benachbart der Aufnahme 4 ist das Bügelteil 3 mit einem drehbar gelagerten Knebel 6 mit einem Klemmabschnitt 7 versehen, wobei der Klemmabschnitt 7 teilweise in die Aufnahme 4 hineinragt.

Der Klemmabschnitt 7, der in seinem in die Aufnahme 4 hineinragenden Bereich eine kreisbogenförmige oder spiralförmige Außenkontur aufweist, ist bezogen auf diese Außenkontur exzentrisch zum Drehpunkt 8 des Knebels 6 angeordnet.

Der Knebel 6 ist mit einem im dargestellten Ausführungsbeispiel quadratischen Durchbruch 9 zur Aufnahme des Mitnehmerzapfens 10 des Antriebs-Werkzeuges 2 ausgestattet. Wesentlich ist, daß der Durchbruch 9 einen unrunden Querschnitt aufweist, der dem Querschnitt des Mitnehmerzapfens 10 entspricht, so daß durch Betätigung des Antriebs-Werkzeuges 2 der Knebel 6 innerhalb des Werkzeuges 1 um seinen Drehpunkt 8 verdreht werden kann. Durch diese Verdrehung wird der Klemmabschnitt 7 an ein zu verschraubendes, rundes Bauteil in Form beispielsweise einer Schraubhülse 5 angepreßt und innerhalb der maulschlüsselartigen Aufnahme 4 festgeklemmt, so daß ein Drehmoment auf die Schraubhülse 5 übertragen werden kann.

Je nach Drehrichtung des Werkzeuges 1 erfolgt dabei ein Festziehen oder ein Lösen der Schraubhülse 5, wobei das Werkzeug 1 zum Zwecke des Festziehens oder des Lösens einer Schraubhülse 5 jeweils um 180° gewendet werden muß, wie dies die Figuren 5a bis 5e zeigen, und zwar aufgrund der Tatsache, daß über den exzentrischen Klemmabschnitt 7 ein Drehmoment immer nur in einer Drehrichtung übertragbar ist.

Verbleibt das Werkzeug 1 beispielsweise in der in Figur 4 gezeigten Anwendungsposition, bewirkt ein Verdrehen des Werkzeuges 1 im Uhrzeigersinn ein Festziehen der Schraubhülse 5. Ein Verdrehen des Werkzeuges 1 in dieser Position entgegen dem Uhrzeigersinn führt zu einem Leerhub entsprechend einer Ratschenfunktion. Durch diesen möglichen Leerhub kann das Werkzeug 1 unter Zuhilfenahme des Antriebs-Werkzeuges 2 auch unter beengten Raumverhältnissen in jeweils kleinen Winkelabschnitten oder Winkelsektoren zum Festziehen einer Schraubhülse benutzt werden. Wird das Werkzeug 1 hingegen gegenüber der Anwendungsposition gemäß Figur 4 um 180° gewendet, kann entgegen dem Uhrzeigersinn ein Drehmoment auf die Schraubhülse 5 ausgeübt und diese gelöst werden.

Vorteilhafterweise ist die Aufnahme 4 in ihrem dem Klemmabschnitt 7 des Knebels 6 gegenüber liegenden Bereich mit einer Rillung 11 (siehe Figur 7) einer Verzahnung 12 (siehe Figur 6) oder dergleichen versehen, wodurch in Verbindung mit den über den Klemmabschnitt 7 aufzubringen Klemmkräften ein hohes Drehmoment auf eine Schraubhülse 5 übertragen werden kann. Auch der Klemmabschnitt 7 des Knebels 16 kann mit einer Rillung oder einer Verzahnung 16 versehen werden.

Wie die Figuren 6 und 7 weiterhin deutlich machen, ist der drehbare Knebel 6 über eine Feder 13 vorgespannt und ständig in Anlagerichtung des Klemmabschnittes 7 an einer Schraubhülse 5 belastet.

Die Kantenlänge des quadratischen Durchbruches 9 innerhalb des Knebels 6 beträgt vorteilhafterweise ¼ Zoll, so daß ein handelsübliches Antriebs-Werkzeug 2 mit einem entsprechend dimensionierten Vierkant-Mitnehmer 10 Verwendung finden kann.

Durch die seitlich offene Ausnehmung 4 kann das erfindungsgemäße Werkzeug bequem seitlich auf zu verschraubende Bauteile wie beispielsweise eine Schraubhülse 5 aufgesetzt werden, selbst dann, wenn diese mit Kabeln 14 verbunden sind, wie in Figur 4 gezeigt.

Da sich der Durchbruch 9 des Knebels 6 achsparallel zur Aufnahme 4 und nur in einem geringen Abstand zu dieser Aufnahme 4 befindet, verläuft die Längsachse des Antriebs-Werkzeuges 2 im Anwendungsfall parallel zur Längsachse beispielsweise einer Schraubhülse 5, so daß nur ein geringer seitlicher Freiraum für das Ansetzen und Betätigen des Werkzeuges benötigt wird.

Das Werkzeug 1 besteht aus formidentischen Außenscheiben 14 sowie einer dazwischen angeordneten Zwischenscheibe 15, wobei diese Bauteile miteinander verschraubt oder vernietet sind. Außerdem ist der schon erwähnte Knebel 6 in dem zwischen den Außenscheiben 14 zur Verfügung stehenden Raum drehbar gelagert.

Das Werkzeug 1 besteht somit aus wenigen, preiswert herstellbaren und leicht montierbaren Bauteilen.

## Patentansprüche

1. Werkzeug (1) mit einem schraubendreherartigen Antriebswerkzeung (2) zum Festziehen oder zum Lösen von Kabel-Verschraubungen mit rundem Querschnitt, wobei die Längsachse des schraubendreherartigen Antriebswerkzeuges (2) im Anwendungsfalle parallel zur Längsachse eines zu verschraubenden Bauteiles (5) verläuft, **dadurch gekennzeichnet, daß** das Werkzeug (1) aus einem Bügelteil (3) mit einer das seitliche Ansetzen des Werkzeuges (1) auf ein zu verschraubendes rundes Bauteil (5) ermöglichenden, maulschlüsselartigen, runden Aufnahme (4) für das Bauteil (5) besteht, wobei das Bügelteil (3) benachbart der Aufnahme (4) mit einem mittels des Antriebswerkzeuges (2) betätigbaren Knebel (6) mit einem teilweise in die Aufnahme (4) hineinragenden Klemmabschnitt (7) versehen ist und der Knebel (6) durch eine Feder (13) ständig in Einschwenkrichtung des Klemmabschnittes (7) in die Aufnahme (4) beaufschlagt ist, wobei der Knebel (6) mit einem Durchbruch (9) mit unrundem Querschnitt für das Antriebswerkzeug (2) mit einem einen entsprechenden Querschnitt aufweisenden Mitnehmer-Zapfen (10) versehen ist und der Klemmabschnitt (7) in seinem in die Aufnahme (4) hineinragenden Bereich einen exzentrisch zu einem innerhalb des Durchbruches (9) liegenden Drehpunkt (8) des Knebels (6) verlaufende kreisförmige oder spiralförmige Außenkontur aufweist, wobei die Aufnahme (4) und der Knebel (6) das runde Bauteil (5) derart umgreifen, dass die verlängerte Verbindungslinie zwischen der Drehachse des Knebels (6) und das Zentrum der runden Aufnahme an der von der Drehachse des Knebels (6) abgewandten Seite durch das Bügelteil (3) verlauft.

2. Werkzeug nach Anspruch 1, **dadurch gekennzeichnet, daß** der Durchbruch (9) einen quadratischen Querschnitt aufweist.

3. Werkzeug nach Anspruch 2, **dadurch gekennzeichnet, daß** die Kantenlänge des quadratischen Durchbruches (9) 1/4 Zoll beträgt.

4. Werkzeug nach einem der vorhergehenden Ansprüche, **dadurch gekennzeichnet, daß** der dem Klemmabschnitt (7) gegenüberliegende Bereich der Aufnahme (4) und/oder der Klemmabschnitt mit einer Rillung (11), Verzahnung (12, 16) oder dergleichen ausgestattet ist.

5. Werkzeug nach einem der vorhergehenden Ansprüche, **dadurch gekennzeichnet, daß** das Werkzeug (1) aus zwei formidentischen Außenscheiben (14), einer dazwischen liegenden Zwischenscheibe (15) sowie dem zwischen den beiden Außenscheiben (14) drehbar gelagerten Knebel (6) besteht, wobei die Außenscheiben (14) und die Zwischenscheibe (12) miteinander verschraubt oder miteinander vernietet sind.

## Claims

1. Tool (1) with a screwdriver-like driving handle (2) for tightening or loosening screwed cable connectors having a round cross-section, such that when in use the longitudinal axis of the screwdriver-like driving handle (2) extends parallel to the longitudinal axis of a component(5) to be screwed, **characterised in that** the tool (1) consists of a clamping component (3) with a round, spanner-like holding recess (4) that enables the tool (1) to be fitted over a round component (5) from the side, such that the clamping component (3) is provided close to the holding recess (4) with a toggle (6) that can be actuated by the driving handle (2), said toggle having a clamping section (7) that projects partially into the holding recess (4) and the toggle is constantly acted upon by a spring (13) in the direction tending to swivel the clamping section (7) into the holding recess (4), and the toggle (6) is provided with an opening (9) of non-round cross-section for a carrier lug (10) at the end of the driving handle (2), and such that in its area that projects into the holding recess (4) the clamping section (7) has an outer contour which runs in a circle or spiral eccentrically relative to a rotation point (8) located within the said opening (9), so that the holding recess (4) and the toggle (6) grip the round component (5) in such manner that the produced line connecting the rotation axis of the toggle (6) and the centre of the round holding recess passes through the clamping component (3) on the side away from the rotation axis of the toggle (6).

2. Tool according to Claim 1, **characterised in that** the opening (9) has a square cross-section.

3. Tool according to Claim 2, **characterised in that** the edge-length of the square opening (9) is 1/4 of an inch.

4. Tool according to any of the preceding claims, **characterised in that** the area of the holding recess (4) opposite the clamping section (7) and/or the claming section itself are provided with grooving (11), serrations (12, 16) or the like.

5. Tool according to any of the preceding claims, **characterised in that** the tool (1) consists of two identically shaped outer plates (14), an intermediate plate (15) between them, and the toggle (6) mounted to rotate between the two outer plates (14), and the intermediate plate (15) and outer plates (14) are bolted or riveted together.

## Revendications

1. Outil (1) comportant un outil d'entraînement (2) du type tournevis pour serrer ou desserrer des passe-câble à vis à section ronde, l'axe longitudinal de l'outil d'entraînement (2) du type tournevis étant orienté en cas d'utilisation parallèlement à l'axe longitudinal d'un composant (5) à visser,
**caractérisé en ce que** l'outil (1) est formé par une partie en étrier (3) avec un logement (4) rond, en forme de clé à fourche simple, pour le composant (5), lequel permet de poser l'outil (1) par le côté sur un composant (5) rond à visser, la partie en étrier (3) étant munie, au voisinage du logement (4), d'une manette (6), apte à être actionnée au moyen de l'outil d'entraînement (2) et comportant une partie de serrage (7) s'engageant partiellement dans le logement (4), et la manette (6) est sollicitée par un ressort (13) en permanence dans la direction d'introduction de la partie de serrage (7) dans le logement (4), la manette (6) étant munie d'un passage (9) à section non ronde pour l'outil d'entraînement (2) muni d'un tourillon d'entraînement (10) à section correspondante, et la partie de serrage (7), dans sa partie s'engageant dans le logement (4), possède un contour extérieur circulaire ou hélicoïdal, excentré par rapport à un point de rotation (8) de la manette (6), situé à l'intérieur du passage (9), le logement (4) et la manette (6) enserrant le composant (5) rond de telle sorte que la ligne de liaison prolongée entre l'axe de rotation de la manette (6) et le centre du logement rond s'étend à travers la partie en étrier (3) sur le côté opposé à l'axe de rotation de la manette (6).

2. Outil selon la revendication 1, **caractérisé en ce que** le passage (9) a une section carrée.

3. Outil selon la revendication 2, **caractérisé en ce que** la longueur d'arête du passage (9) carré est égale à 1/4 de pouce.

4. Outil selon l'une quelconque des revendications précédentes,
**caractérisé en ce que** la zone du logement (4), opposée à la partie de serrage (7), et/ou la partie de serrage sont munies d'un rainurage (11), d'une denture (12, 16) ou similaire.

5. Outil selon l'une quelconque des revendications précédentes, **caractérisé en ce que** l'outil (1) est formé par deux plaques extérieures (14) de forme identique, une plaque intermédiaire (15) intercalée entre celles-ci, ainsi que par la manette (6) montée de manière rotative entre les deux plaques extérieures (14), lesdites plaques extérieures (14) et ladite plaque intermédiaire (12) étant vissées les unes aux autres ou rivetées les unes aux autres.
